# FASCICULE DE BREVET EUROPEEN

(11) **EP 1 815 761 B1**
(45) Date de publication et mention de la délivrance du brevet: **26.08.2009**
(21) Numéro de dépôt: 07101769.3
(22) Date de dépôt: 06.02.2007
(51) Int. Cl.: A42B 3/22, A42B 3/28

(54) **Casque avec masque respiratoire**
Helm mit Atemmaske
Helmet with breathing mask

(30) Priorité: 06.02.2006 FR 0650416
(43) Date de publication de la demande: 08.08.2007
(73) Titulaire: Roof International, 06580 Pegomas (FR)
(72) Inventeur: MORIN, Claude, 06000, NICE (FR); NGUYEN YOU, Mike Daniel, 06000, NICE (FR)
(74) Mandataire: Decobert, Jean-Pascal

(56) Documents cités:
- WO-A-98/06458
- FR-A1- 2 700 747
- GB-A- 2 186 194
- US-A- 3 833 935
- US-A- 5 078 130
- US-A- 5 758 639
- US-A1- 2002 104 533

## Description

L'invention concerne un casque pour conducteur de véhicules, et particulièrement pour conducteur de motocycles.

Dans ce domaine, on connaît de nombreux casques comportant généralement une coque sur laquelle est articulée une visière, éventuellement complétée par une partie de protection de la zone inférieure du visage de l'utilisateur, soit formée de façon intégrale avec la coque, soit de façon rapportée.

La plupart des casques connus jusqu'à ce jour ne présentent aucun moyen connu pour filtrer l'air respiré par l'utilisateur. On connaît cependant du document GB2186194A un casque présentant un système de ventilation spécifique dans lequel une partie de masque est solidaire d'une partie de casque de protection du menton de sorte à placer le masque au niveau de la bouche et du nez du visage de l'utilisateur.

Cette conception est inadaptable à tout type de casque, et à la morphologie du conducteur de véhicule.

Le document FR-A-2.700.747 divulgue un casque disposant d'un carénage intérieur pouvant avoir une fonction respiratoire. Ce carénage est soit strictement solidaire du mouvement de pivot de la visière par rapport à la coque, soit il est déverrouillé de la visière de sorte à pivoter par rapport à la coque suivant le même axe de rotation que la visière.

US-A-3.833.935 montre un casque dont la visière a un mouvement de relevage complexe. En partie basse, la visière reçoit fixement un masque.

Les techniques actuelles ne permettent pas une bonne adaptation du masque selon la morphologie du porteur car le masque suit la même liberté de mouvement que l'ensemble de la visière.

La présente invention permet de remédier à tout ou partie de ces inconvénients et présente pour y parvenir un casque amélioré de sorte à être adaptable à la morphologie du conducteur. Un autre avantage de l'invention est qu'il est applicable à un très large panel de conception de casque, notamment des casques de type JET, ou encore des casques de type intégral.

L'invention permet, dans un cas avantageux, de régler la position relative du masque et du corps de la visière et ce quelque soit la position de la visière par rapport à la coque. L'ensemble suit donc ainsi sensiblement le même mouvement de relevage par rapport à la coque mais le masque peut être ajusté en position par rapport à la visière.

D'autres buts et avantages apparaîtront dans la description qui suit, qui présente un mode préféré de réalisation de l'invention.

La présente invention concerne un casque pour conducteur de véhicule, comportant un écran monté en rotation relativement à une coque, caractérisé par le fait qu'il comprend un masque respiratoire monté sur la face intérieure de l'écran de sorte à être positionnable en face du nez et de la bouche du conducteur.

Suivants des modes de réalisation préférés mais non limitatifs, le casque est tel que
■ il comporte des moyens de réglage de la position du masque respiratoire en fonction des proportions du visage du conducteur ;
■ l'écran comprend deux parties avec une partie sur laquelle est monté le masque respiratoire et une partie montée en rotation sur la coque, lesdites parties étant reliées par pivot ;
■ les deux parties de l'écran sont reliées par un pivot d'axe parallèle à l'axe de rotation de l'écran relativement à la coque ;
■ la partie de l'écran qui est montée en rotation sur la coque comprend deux flasques chacune applicable sur un flanc de la coque et un bandeau raccordant les flasques par l'avant de la coque ;
■ les parties latérales de la partie de l'écran sur laquelle est montée le masque respiratoire sont intercalées chacune entre une flasque et un flanc de la coque ;
■ l'articulation pivot reliant les deux parties de l'écran est formée vers la partie médiane du bandeau ;
■ la partie sur laquelle est monté le masque respiratoire est une visière au moins partiellement transparente ;
■ il comprend des moyens de limitation angulaire du pivot entre les deux parties de l'écran ;
■ les moyens de limitation angulaire comportent, au niveau d'au moins un des flancs de la coque, une butée solidaire de la partie de l'écran sur laquelle est monté le masque respiratoire et un doigt coopérant avec la butée, ledit doigt étant formé sur la partie de l'écran montée en rotation sur la coque ;
■ les moyens de réglage comportent une liaison rotule entre le masque respiratoire et l'écran ;
■ le masque respiratoire comprend un support recevant un élément filtrant;
■ l'élément filtrant est un filtre à base de papier amovible par rapport au support.

Les dessins ci-joints sont donnés à titre d'exemples et ne sont pas limitatifs de l'invention. Ils représentent seulement un mode de réalisation de l'invention et permettront de la comprendre aisément.

Les figures 1 à 4 illustrent un casque conformément à l'invention suivant différentes positions successives de ses composants depuis une position active jusqu'à une position ouverte inactive.

Les figures 5 à 10 présentent différents composants du casque selon l'invention.

La figure 5 présente un mode de réalisation de visière, la figure 6 un exemple de masque respiratoire utilisable, la figure 7 une possibilité de réalisation d'une partie mobile en rotation, et la figure 8 un exemple de coque de casque.

Les figures 9 et 10 sont respectivement une vue de dessus de la visière et de la partie mobile en rotation.

Le casque ici proposé comporte de façon commune une coque 1 sur laquelle est articulé un écran 2 par exemple par le biais d'un axe de rotation 8 comportant des organes de liaison en rotation sur chaque flanc de la coque 1.

L'écran comporte généralement une partie transparente permettant la vision du conducteur.

Tel que représenté aux figures 1 à 4, dans le cadre de l'invention, l'écran 2 présente un masque respiratoire 9 apte à être positionné au regard du nez et de la bouche du conducteur. Un tel positionnement est présenté en figure 1. A ce niveau, on remarque que le masque 9 s'applique parfaitement au visage du conducteur, et ce quelque soit sa morphologie.

Pour améliorer encore cette adaptation, il est avantageux que le casque présente des moyens de réglage de la position du masque respiratoire en fonction des proportions du visage du conducteur.

Tel que représenté, des moyens de réglage sont formés en réalisant un écran 2 en deux parties, à savoir une partie montée en rotation 4, relativement à la coque 1 autour de l'axe 8, et une partie sur laquelle est montée le masque respiratoire 9. Dans l'exemple représenté, cette seconde partie est réalisée sous forme d'une visière 3 dans la zone inférieure de laquelle est fixé le masque 9. La visière 3 est articulée relativement à la partie montée en rotation 4 par l'intermédiaire d'une liaison pivot 7 illustrée aux figures 1 à 4.

Plus précisément, la partie montée en rotation 4 présente avantageusement et ce en référence aux figures 7 et 10, deux flasques 5 apte chacune à se positionner sur un flanc de la coque 1 et un bandeau 6 apte à relier les deux flasques par le devant de la coque, et formé sensiblement au niveau du bord supérieur de la visière 3.

On pourra constituer le pivot 7 par l'intermédiaire d'une charnière portée pour partie par le bandeau 6 vers son milieu, et par le bord supérieur de la visière 3.

On comprend aisément que l'écran 2 ainsi constitué en deux parties articulées permet un réglage affiné de la position du masque respiratoire 9 situé vers la zone inférieure de la visière 3. En particulier, on peut facilement régler l'inclinaison de la visière 3 relativement à la coque 1. Deux réglages différents, suivant l'adaptation voulue à la morphologie faciale du conducteur, sont présentés aux figures 1 et 2.

Avantageusement, on limite le débattement angulaire possible de la visière 3 relativement à la partie montée en rotation 4. A cet effet, une butée angulaire peut être formée par l'intermédiaire de la liaison en rotation de la partie 4 relativement à la coque 1.

L'autre limite du secteur angulaire du débattement de la visière 3 est obtenue par une butée 11 solidaire de la partie 4 coopérant avec un doigt 12 formé en correspondance sur la visière 3. Avantageusement, un tel système de butée est formé au niveau de chacun des flancs de la coque 1 de façon symétrique.

Suivant un mode de réalisation préféré, en remplacement ou en complément des moyens de réglage ci-dessus décrits, on peut réaliser une liaison rotulée entre le masque 9 et la visière 3. De cette façon, la position du masque peut encore être affinée.

D'autres moyens de réglages sont envisageables sans sortir du cadre de l'invention, notamment par une mobilité en translation additionnelle du masque 9 relativement à sa zone de montage sur l'écran 2.

Le montage des composants du casque s'effectue très simplement. Ainsi, sur la coque 1 illustrée en figure 8, est rapportée la partie 4 et les articulations en rotation sont fixées au niveau de l'axe 8. Il peut s'agir de paliers de conception courante. La visière 3 est alors rapportée sur l'ensemble ainsi formé en intercalant l'épaisseur des portions latérales 13 de la visière 3 entre la partie 4 et la surface extérieure des flancs de la coque 1. Vers la partie médiane de son flanc supérieur, la visière 3 est montée en pivot sur la partie 4 par l'intermédiaire de la liaison 7.

Le masque respiratoire est quant à lui monté par la face intérieure de la visière 3 préférentiellement en ménageant une liaison rotulée. Cela étant, le masque peut aussi être simplement collé, clipsé ou vissé sur la visière. Le masque sera, de façon générale, situé en partie basse de l'écran en faisant plutôt saillie vers l'intérieur de sorte à s'appliquer sur la bouche et le nez du porteur.

Toujours à titre préféré, le masque respiratoire 9 comprend un support, par exemple sous forme d'une coque plastique semi rigide recevant un élément filtrant amovible, par exemple à base de papier. Le montage amovible de l'élément filtrant peut être réalisé par des boutons pression ou encore un système du type VELCRO (marque déposée).

Pour ôter le casque, l'utilisateur n'a qu'à saisir la visière ou le bouton faisant saillie à l'extérieur de la liaison 10 entre le masque 9 et la visière 3 pour opérer un relevage. Le relevage commence par un pivot de la visière 3 relativement à la partie 4 puis, lorsque la butée est atteinte, par une rotation de l'ensemble autour de l'axe 8. Ces phases sont illustrées respectivement en figures 3 et 4 pour atteindre une position entièrement relevée où le masque respiratoire est entièrement dégagé de la face du conducteur.

### REFERENCES

- 1.: Coque
- 2.: Ecran
- 3.: Visière
- 4.: Partie montée en rotation
- 5.: Flasque
- 6.: Bandeau
- 7.: Pivot
- 8.: Axe de rotation
- 9.: Masque respiratoire
- 10.: Liaison rotule
- 11.: Butée
- 12.: Doigt
- 13.: Portion latérale

## Revendications

1. Casque pour conducteur de véhicule, comportant un écran (2) monté en rotation relativement à une coque (1), et un masque respiratoire (9) monté sur la face intérieure de l'écran (2) de sorte à être positionnable en face du nez et de la bouche du conducteur, **caractérisé par le fait que** l'écran (2) comprend deux parties avec une partie sur laquelle est monté le masque respiratoire (9) et une partie montée en rotation (4) sur la coque (1), lesdites parties étant reliées par pivot (7) pour assurer le réglage de la position du masque respiratoire (9) en fonction des proportions du visage du conducteur.

2. Casque, selon la revendication 1, dans lequel les deux parties de l'écran (2) sont reliées par un pivot (7) d'axe parallèle à l'axe de rotation (8) de l'écran (2) relativement à la coque (1).

3. Casque, selon la revendication 2, dans lequel la partie de l'écran (2) qui est montée en rotation (4) sur la coque (1) comprend deux flasques (5) chacune applicable sur un flanc de la coque et un bandeau (6) raccordant les flasques (5) par l'avant de la coque (1).

4. Casque, selon la revendication 3, dans lequel les portions latérales (13) de la partie de l'écran (2) sur laquelle est montée le masque respiratoire (9) sont intercalées chacune entre une flasque (5) et un flanc de la coque (1).

5. Casque, selon la revendication 4, dans lequel l'articulation pivot (7) reliant les deux parties de l'écran (2) est formée vers la partie médiane du bandeau (6).

6. Casque, selon l'une quelconque des revendications 1 à 5, dans lequel la partie sur laquelle est monté le masque respiratoire (9) est une visière (3) au moins partiellement transparente.

7. Casque, selon l'une quelconque des revendications 1 à 6, comprenant des moyens de limitation angulaire du pivot (7) entre les deux parties de l'écran (2).

8. Casque, selon les revendications 4 et 7 en combinaison, dans lequel les moyens de limitation angulaire comportent, au niveau d'au moins un des flancs de la coque (1), une butée (11) solidaire de la partie de l'écran (2) sur laquelle est monté le masque respiratoire (9) et un doigt (12) coopérant avec la butée (11), ledit doigt (12) étant formé sur la partie de l'écran (2) montée en rotation (4) sur la coque (1).

9. Casque, selon l'une quelconque des revendications 1 à 8, dans lequel les moyens de réglage comportent une liaison rotule (10) entre le masque respiratoire (9) et l'écran (2).

10. Casque, selon l'une quelconque des revendications 1 à 9, dans lequel le masque respiratoire (9) comprend un support recevant un élément filtrant.

11. Casque, selon la revendication 10, tel que l'élément filtrant est un filtre à base de papier amovible par rapport au support.

## Claims

1. Helmet for a vehicle driver, comprising a screen (2) fitted to rotate relative to a shell (1), and breathing mask (9) fitted on the inside of screen (2) so that it can be positioned opposite the nose and the mouth of the vehicle driver, **characterised in that** that screen (2) is a two-part assembly one of which is fitted with breathing mask (9) and a part (4) fitted to rotate on shell (1), the said parts being connected by hinge (7) so that the breathing mask (9) can be adjusted to fit the driver's face.

2. Helmet according to claim 1, on which both parts of screen (2) are joined by pivot (7) with axis parallel to rotational axis (8) of screen (2) relative to shell (1).

3. Helmet according to claim 2, on which part (4) of screen (2) that is fitted to rotate on shell (1) comprises two cheeks (5), each one capable of bearing on one side of the shell and strip (6) connecting cheeks (5) via the front of shell (1).

4. Helmet according to claim 3, on which the side portions (13) of the part of screen (2) on which breathing mask (9) is fitted are each positioned between a cheek (5) and one side of shell (1).

5. Helmet according to claim 4, on which hinge (7) joining the two parts of screen (2) is towards the middle part of strip (6).

6. Helmet according to any one of claims 1 to 5 on which the part fitted with breathing mask (9) consists of a visor (3) which is at least partly transparent.

7. Helmet according to any of claims 1 to 6, comprising means for limiting hinge (7) angular movement between the two parts of screen (2).

8. Helmet according to claims 4 to 7 in combination, on which the angular restricting means comprise, on at least one of the sides of shell (1), a stop (11) that forms an integral part of screen (2) on which is fitted breathing mask (9) and a projection (12) that coacts with stop (11), the said projection (12) being formed on the part of screen (2) fitted to rotate (4) on shell (1).

9. Helmet according to any of claims 1 to 8, on which are adjusting means comprising a swivel type joint (10) between breathing mask (9) and screen (2).

10. Helmet according to any of claims 1 to 9, on which breathing mask (9) is equipped with a support to receive a filter.

11. Helmet according to claim 10, designed so that the filter is a paper filter that can be removed from its support.

## Patentansprüche

1. Helm für Fahrer von Fahrzeugen mit einem Schirm (2), der in bezug auf eine Schale (1) drehbar angeordnet ist, und einer Atemmaske (9), die auf der Innenseite des Schirms (2) derart montiert ist, dass sie gegenüber der Nase und dem Mund des Fahrers positioniert werden kann, sowie mit einem an der Schale (1) drehbar gelagerten Teil (4), wobei die genannten Teile durch ein Schwenkgelenk (7) miteinander verbunden sind, um die Position der Atemmaske (9) entsprechend den Proportionen des Gesichtes des Fahrers einstellen zu können.

2. Helm gemäß Patentanspruch 1, bei welchem die beiden Teile des Schirms (2) durch ein Schwenkgelenk (7) miteinander verbunden sind, dessen Achse zur Drehachse (8) des Schirmes (2) um die Schale (1) parallel liegt.

3. Helm gemäß Patentanspruch 2, bei dem der drehbar (4) an der Schale (1) befestigte Teil des Schirmes (2) zwei Flansche (5) besitzt, jeder an einer Seite der Schale montierbar, sowie ein Band (6), das die Flansche (5) vor der Schale (1) miteinander verbindet.

4. Helm gemäß Patentanspruch 3, bei dem jeder der seitlichen Bereiche (13) des Teils des Schirmes (2), an dem die Atemmaske montiert ist, zwischen einem Flansch (5) und einer Seite der Schale (1) angeordnet sind.

5. Helm gemäß Patentanspruch 4, bei welchem das die beiden Schirmteile (2) miteinander verbindende Schwenkgelenk (7) gegen den mittleren Bereich des Bandes (6) ausgebildet ist.

6. Helm gemäß einem der Patentansprüche 1 bis 5, bei welchem der Teil, auf dem die Atemmaske (9) montiert ist, ein zumindest teilweise transparentes Visier (3) ist.

7. Helm gemäß einem der Patentansprüche 1 bis 6 mit Mitteln zur Begrenzung der Drehbewegung des Schwenkgelenks (7) zwischen den beiden Teilen des Schirms (2).

8. Helm gemäß den kombinierten Patentansprüchen 4 und 7, bei welchem die Mittel zur Begrenzung der Drehbewegung mindestens an einer Seite der Schale (1) einen Anschlag (11) besitzen, der mit dem Teil des Schirms (2), an dem die Atemmaske (9) montiert ist befestigt ist, und einen Finger (12), der mit dem Anschlag (11) zusammenwirkt, wobei dieser Finger (12) auf dem drehbar (4) an der Schale (1) gelagerten Teil des Schirmes (2) ausgebildet ist.

9. Helm gemäß einem der Patentansprüche 1 bis 8, bei welchem die Mittel zum Einstellen ein Kugelgelenk (10) zwischen der Atemmaske (9) und dem Schirm (2) besitzen.

10. Helm gemäß einem der Ansprüche 1 bis 9, bei dem die Atemmaske (9) eine Halterung zur Aufnahme eines Filterelements besitzt

11. Helm gemäß Patentanspruch 10, bei dem das Filterelement ein von der Halterung abnehmbarer Papierfilter ist.
